# EUROPÄISCHE PATENTSCHRIFT

(11) **EP 3 607 618 B1**
(45) Veröffentlichungstag und Bekanntmachung des Hinweises auf die Patenterteilung: **11.03.2026**
(21) Anmeldenummer: 18715665.8
(22) Anmeldetag: 03.04.2018
(51) Int. Cl.: H01R 13/66, H01R 12/72, H01R 31/06

(54) **ELEKTRISCHER STECKVERBINDER MIT EINER ELEKTRISCHEN SCHALTUNG**
ELECTRICAL PLUG COMPRISING AN ELECTRICAL CIRCUIT
CONNECTEUR ENFICHABLE ÉLECTRIQUE COMPRENANT UN CIRCUIT ÉLECTRIQUE

(30) Priorität: 04.04.2017 DE 102017107251
(43) Veröffentlichungstag der Anmeldung: 12.02.2020
(73) Patentinhaber: Rosenberger Hochfrequenztechnik GmbH & Co. KG, 83413 Fridolfing (DE)
(72) Erfinder: WINKLER, Johannes, 83373 Taching a. See (DE); SCHMID, Johannes, 84503 Altoetting (DE); ARMBRECHT, Gunnar, 84529 Tittmoning (DE); BIPPUS, Rainer, 83317 Teisendorf (DE)
(74) Vertreter: Lorenz, Markus
(86) Internationale Anmeldenummer: PCT/EP2018/058492
(87) Internationale Veröffentlichungsnummer: WO 2018/185103

(56) Entgegenhaltungen:
- WO-A1-2017/021897
- JP-A- 2001 143 833
- US-A- 5 989 069
- US-A1- 2006 276 064
- US-A1- 2014 273 633
- US-A1- 2016 365 673
- US-B1- 6 179 668

## Beschreibung

Die Erfindung betrifft einen elektrischen Steckverbinder mit einer elektrischen Schaltung gemäß dem Oberbegriff von Anspruch 1.

Steckverbinder zum Trennen und Verbinden von Leitungen sind hinlänglich bekannt und werden insbesondere in der Elektrotechnik in vielfältiger Form eingesetzt. Bei einem Steckverbinder kann es sich um einen Stecker, eine Buchse, eine Kupplung oder einen Adapter handeln. Insbesondere kann der Steckverbinder zur Verbindung mit wenigstens einem Kabel und/oder mit wenigstens einer Leiterplatte (auch "Printed Circuit Board", PCB genannt) verwendet werden. Die im Rahmen der Erfindung verwendete Bezeichnung "Steckverbinder" steht stellvertretend für alle Varianten.

Unter anderem aufgrund der fortschreitenden Entwicklung in der Digitaltechnik werden signalverarbeitende Systeme, die teils über Kabelverbindungen und somit Steckverbinder miteinander verbunden werden müssen, zunehmend komplexer. Um eine ausreichend hohe Datenrate und Signalqualität der Kabelverbindung sicherzustellen, sind somit regelmäßig zusätzliche Schaltungskomponenten erforderlich.

Insbesondere zum Erreichen von hohen Datenraten kann es notwendig sein, die verbauten Kabellängen zu berücksichtigen und beispielsweise Impedanzen bzw. Wellenwiderstände anzugleichen und/oder die zu übertragenen Signale anwendungsspezifisch aufzubereiten, d. h. zu dämpfen, zu verstärken, zu linearisieren oder auf sonstige Weise zu manipulieren.

Schließlich ergibt sich eine große Vielfalt von Varianten bezüglich der erforderlichen Komponenten für die Signalaufbereitung, die von den Herstellern meist individuell bereitgestellt werden muss.

Es hat sich gezeigt, dass es ein fertigungstechnischer Vorteil sein kann, Schaltungskomponenten und mitunter ganze Leiterplatten in eine Kabelanordnung oder eine Steckverbindung zu integrieren. Derartige Steckverbinder sind beispielsweise aus der US 7,775,833 B1 und US 5,955,703 bekannt. Für solche Systeme kann sich ein wirtschaftlicher Vorteil ergeben, da hierdurch Systemkomponenten identisch ausgelegt werden können und lediglich die Kabelanordnungen individuell angepasst sein müssen.

Es sind insbesondere auch elektrische Steckverbinder bekannt (vgl. beispielsweise US 6,179,668 B1 oder JP 2001 143833 A), bei denen elektrische Leiterplatten nach der Montage noch zugänglich sind, um die Verschaltung in dem Steckverbinder bedarfsweise und flexibel anzupassen. Derartige Steckverbinder eignen sich allerdings nicht für alle Anwendungen gleichermaßen, insbesondere nicht für sicherheitskritische Anwendungen, da durch die Zugänglichkeit eine hohe Manipulationsgefahr für die Steckverbindung ausgeht. In US2014276333 A1 wird ein Steckverbinder vorgeschlagen, der zumindest eine bewegliche Leiterplatte aufweist, die beispielsweise zwischen zwei verschiedenen Positionen bewegbar ist.

In Abhängigkeit der Anwendung kann ein Kabelaustausch im Gegensatz zu einem Austausch anderer Systemkomponenten teilweise schnell und einfach erfolgen. Ein derartiger Austausch kann aus vielen Gründen, beispielsweise wegen Beschädigungen oder einer Systemänderung bzw. einer Systemerweiterung, erforderlich sein.

Allerdings kann selbst ein Kabelaustausch in vielen Fällen nur schwer durchgeführt werden. Dies gilt insbesondere für die Automobil- oder die Luft- und Raumfahrtindustrie. Beispielsweise sind auf Grund von Bauraumbeschränkungen verlegte Kabel in einem Kraftfahrzeug meist nur in Teilbereichen, z. B. im Bereich von Steckverbindungen, ohne großen Demontageaufwand zugänglich.

Außerdem ist selbst die Herstellung von verschiedenen Kabelanordnungen in der zumeist notwendigen Vielfalt aufwändig und kostenintensiv.

Ein weiteres Problem der bekannten Steckverbinder besteht darin, dass ein Kabelinterface meist einer Auffächerung bedarf, um den geometrischen Erfordernissen des Steckverbinderinterface gerecht zu werden. Ein solcher Auffächerbereich ist allerdings insbesondere für die Übertragung von hochfrequenten Signalen kritisch und kann die Signalqualität negativ beeinträchtigen.

Zum weiteren technischen Hintergrund wird auf die US 2006/276064 A1 verwiesen, die einen elektrischen Steckverbinder mit einem eingebauten elektronischen Bauelement betrifft. Außerdem betrifft die US 5,989,069 A einen Leiterplattensteckverbinder mit einem integrierten Filtermodul. Schließlich betrifft die US 2016/365673 A1 eine Kabelanordnung und einen Steckverbinder für eine schnelle Datenübertragung.

Der vorliegenden Erfindung liegt die Aufgabe zugrunde, einen elektrischen Steckverbinder bereitzustellen, bei dem insbesondere eine Anpassung der Verschaltung noch leichter möglich ist als mit dem derzeitigen Stand der Technik.

Diese Aufgabe wird für den Steckverbinder mit den in Anspruch 1 aufgeführten Merkmalen gelöst. Die abhängigen Ansprüche und die nachfolgend beschriebenen Merkmale betreffen vorteilhafte Ausführungsformen und Varianten der Erfindung.

Der erfindungsgemäße elektrische Steckverbinder umfasst eine elektrische Schaltung, wobei die elektrische Schaltung eine eingangsseitige Schnittstelle mit wenigstens einer eingangsseitigen Kontaktstelle aufweist, um wenigstens einen Signalleiter wenigstens einer elektrischen Leitung anzuschließen.

Unter einer elektrischen Leitung ist eine beliebige Einrichtung zum Transport bzw. zur Übertragung von elektrischer Energie zur Datenübertragung und/oder zur elektrischen Versorgung zu verstehen. Vorzugsweise handelt es sich bei der elektrischen Leitung um ein elektrisches Kabel bestehend aus einem Verbund mehrerer Einzelleitungen. Ein elektrisches Kabel weist dabei im Allgemeinen einen Masseleiter bzw. Außenleiter und einen oder mehrere Signalleiter in Form von Innenleitern auf.

Es kann im Sinne der Erfindung aber auch vorgesehen sein, dass es sich bei der elektrischen Leitung um eine elektrische Leitung eines elektrischen Geräts, eines weiteren Steckverbinders oder einer elektrischen Leitung auf einer Leiterplatte, beispielsweise um eine Mikrostreifenleitung oder eine Verbindungsstelle zu einer Mikrostreifenleitung, handelt.

Unter dem Begriff "Masseleiter" kann sinngemäß ein beliebiger elektrischer Leiter verstanden werden, der ein Massepotenzial oder ein sonstiges Bezugspotenzial führt.

Unter dem Begriff "Signalleiter" kann sinngemäß ein beliebiger Leiter zur Übertragung von elektrischen Datensignalen und/oder elektrischen Versorgungssignalen verstanden werden.

Zum besseren Verständnis wird die Erfindung nachfolgend im Wesentlichen anhand der Verbindung mit einem elektrischen Kabel beschrieben. Dies ist nicht einschränken zu verstehen. Der Fachmann vermag die Begriffe "Kabel", "Außenleiter" und "Innenleiter" ohne Weiteres auf die allgemeineren Begriffe "Leitung", "Masseleiter" und "Signalleiter" zu übertragen.

Vorzugsweise kann der Steckverbinder ein Gehäuse zur Aufnahme der wenigstens einen elektrischen Leitung, beispielsweise zur Aufnahme eines elektrischen Kabels, aufweisen.

In einer bevorzugten Ausführungsform kann insbesondere ein einzelnes Kabel von dem Gehäuse aufgenommen werden. Zur Aufnahme des wenigstens einen Kabels kann es von Vorteil sein, aus dem Stand der Technik hinlänglich bekannte Mittel zur Abdichtung und/oder zum Zugabfang von Kräften, die an dem Kabel wirken, vorzusehen.

Bei dem Gehäuse kann es sich um ein elektrisch leitfähiges Gehäuse, beispielsweise bestehend aus einem Metall, oder bevorzugt, um ein elektrisch nicht leitendes Gehäuse, beispielsweise bestehend aus einem Kunststoff, handeln. Auch eine Mischform ist möglich. Die Verwendung eines Kunststoffgehäuses ist zumeist fertigungstechnisch einfacher und kann aufgrund der isolierenden Eigenschaften, je nach Einsatzort, auch aus elektrotechnischer Sicht Vorteile bieten.

Die elektrische Schaltung umfasst erfindungsgemäß ferner eine ausgangsseitige Schnittstelle mit wenigstens einer ausgangsseitigen Kontaktstelle.

Der elektrische Steckverbinder umfasst erfindungsgemäß außerdem wenigstens einen eingangsseitigen Kontakt, der mit dem wenigstens einen Signalleiter der wenigstens einen elektrischen Leitung (zum Beispiel einem Kabel-Innenleiter eines elektrischen Kabels) verbindbar ist, und wenigstens einen ausgangsseitigen Kontakt, der vorzugsweise mit wenigstens einem Steckverbinder-Innenleiter des Steckverbinders elektrisch verbindbar ist.

Je nach Ausführungsform kann der eingangsseitige Kontakt des Steckverbinders, mit dem die elektrische Leitung verbunden ist bzw. mit dem das wenigstens eine Kabel mit dem wenigstens einen Innenleiter verbunden wird, und der ausgangsseitige Kontakt des Steckverbinders ohne weitere, nachfolgend beschriebene Maßnahmen und Ausgestaltungen, zunächst nicht miteinander elektrisch verbunden sein.

In einer Ausführung sind der wenigstens eine eingangsseitige Kontakt und der wenigstens eine ausgangsseitige Kontakt räumlich voneinander separiert und vorzugsweise gegenüberliegend angeordnet. Vorzugsweise sind die aufeinander zugewandten Enden der eingangsseitigen Kontakte und der ausgangsseitigen Kontakte in zwei einander gegenüberliegenden Ebenen angeordnet.

Es ist allerdings auch möglich, dass der eingangsseitige Kontakt des Steckverbinders und der ausgangsseitige Kontakt des Steckverbinders, vorzugsweise die eingangsseitigen Kontakte und die ausgangsseitigen Kontakte, auch ohne weitere Maßnahmen grundsätzlich miteinander elektrisch verbunden sind.

Es kann vorgesehen sein, dass ein einpoliger Steckverbinder oder ein mehrpoliger Steckverbinder verwendet wird. Das heißt, es kann vorgesehen sein, jeweils einen eingangsseitigen Kontakt bzw. eine eingangsseitige Kontaktstelle und einen ausgangsseitigen Kontakt bzw. eine ausgangsseitige Kontaktstelle oder mehr als einen eingangsseitigen Kontakt bzw. eine eingangsseitige Kontaktstelle und mehr als einen ausgangsseitigen Kontakt bzw. eine ausgangsseitige Kontaktstelle vorzusehen. Vorzugsweise sind jeweils zwei bis zwanzig eingangsseitige Kontakte bzw. Kontaktstellen, besonders bevorzugt drei bis zehn eingangsseitige Kontakte bzw. Kontaktstellen und ganz besonders bevorzugt bis zu vier eingangsseitige Kontakte bzw. Kontaktstellen vorgesehen. Die Anzahl der ausgangsseitigen Kontakte ist vorzugsweise analog ausgestaltet.

Es kann auch vorgesehen sein, dass sich die Anzahl eingangsseitiger Kontakte und ausgangsseitiger Kontakte voneinander unterscheidet.

Ferner können sich auch die Anzahl Signalleiter bzw. Kabel-Innenleiter und eingangsseitige Kontakte bzw. die Anzahl Steckverbinder-Innenleiter und ausgangsseitige Kontakte unterscheiden. Es können z. B. mehrere Signalleiter bzw. Kabel-Innenleiter auf denselben eingangsseitigen Kontakt zusammengeführt werden. Auch die Anzahl eingangsseitiger Kontaktstellen und ausgangsseitiger Kontaktstellen kann analog hierzu jeweils beliebig sein.

Es kann vorgesehen sein, dass der elektrische Steckverbinder ferner Mittel zur Abschirmung aufweist, die mit einem Masseleiter der wenigstens einen elektrischen Leitung (z. B. einem Außenleiter des wenigstens einen Kabels) elektrisch verbindbar sind.

Insbesondere zum Erreichen hoher Datenraten ist eine Abschirmung gegen ungewollte elektrische bzw. elektromagnetische Einflüsse vorteilhaft. Es hat sich gezeigt, dass es von Vorteil ist, wenn nicht nur die Signalleitung bzw. das Kabel selbst, sondern auch die Steckverbindung sowie die elektrischen Komponenten der Steckverbindung vorzugsweise eine hohe elektromagnetische Verträglichkeit (EMV) und somit geeignete Mittel zur Abschirmung aufweisen.

Die elektrische Schaltung weist erfindungsgemäß eine Übertragungsmöglichkeit, zumindest zur Impedanzkontrolle, von der eingangsseitigen Schnittstelle zu der ausgangsseitigen Schnittstelle auf. Die Übertragungsmöglichkeiten können bei einer Mehrzahl elektrischer Leitungen und/oder bei einer Mehrzahl Signalleiter individuell für jede Leitung bzw. für jeden Signalleiter bzw. für jeden Kontakt bzw. für jedes zu übertragende Signal ausgelegt sein.

Erfindungsgemäß weicht die Ausgestaltung der eingangsseitigen Schnittstelle von der Ausgestaltung der ausgangsseitigen Schnittstelle ab.

Erfindungsgemäß wird also ein elektrischer und vorzugsweise modularer Steckverbinder bereitgestellt, welcher durch Verwenden einer bestimmten elektrischen Schaltung, z. B. einer Leiterplatte mit einer gewünschten Elektronik, beispielsweise signalverbessernde Eigenschaften zeigt. Die Funktionen des Steckverbinders können somit durch verschiedenartige elektrische Schaltungen definiert werden. Dabei können der Steckverbinder und die mit dem Steckverbinder verbundene elektrische Leitung für eine Vielzahl von Anwendungen in identischer Weise hergestellt werden. Durch die Verwendung verschiedener elektrischer Schaltungen können die Steckverbinder dann individuell an die spezifische Anwendungsvariante angepasst werden. Ferner ist der Einbau bzw. die Montage der elektrischen Schaltung einfach möglich.

Die elektrische Schaltung weist vorzugsweise zumindest ein elektrisches Bauteil auf.

Eine abweichende Ausgestaltung der Schnittstellen kann insbesondere durch die jeweilige Anordnung der Kontaktstellen relativ zueinander, beispielsweise einen jeweiligen Mitte-zu-Mitte-Abstand ("Pitch"), die geometrische Formgebung der Schnittstellen bzw. der Kontaktstellen, die Kontaktierungsart und/oder das Kontaktmaterial realisiert sein.

In einer Weiterbildung der Erfindung kann insbesondere vorgesehen sein, dass die elektrische Schaltung als Leiterplatte, vorzugsweise als zweiseitige Leiterplatte (mit zwei Leiterplattenlagen) oder als Multilagenleiterplatte mit mehr als zwei Leiterplattenlagen, als Multi-Chip-Modul, als System-in-Package, als System-on-Chip und/oder als integrierte Schaltung ausgebildet ist.

Die elektrische Schaltung kann also in einer besonders bevorzugten Variante als Leiterplatte mit einer oder mehreren Leiterplattenlagen ausgebildet sein, wobei die Leiterplatte beispielsweise Leiterbahnen, Durchkontaktierungen ("Vias") und/oder elektrische Bauelemente, wie z. B. Widerstände, Kapazitäten, Induktivitäten und/oder Halbleiterschaltungen bis hin zu komplexen integrierten Schaltungen bzw. Mikrochips bzw. anwendungsspezifischen integrierten Schaltungen ("Application Specific Integrated Circuits", ASICs), aufweisen kann.

Unter einer Leiterplatte mit mehreren Lagen, also z. B. auch unter einer "Multilagenleiterplatte", kann vorliegend auch ein System aus mehreren (bestückten oder unbestückten) einseitigen oder zweiseitigen Leiterplatten verstanden werden.

Es kann zur Ausbildung der elektrischen Schaltung auch vorgesehen sein, mehrere Mikrochips in der Art eines sogenannten "Multi-Chip-Moduls" übereinander und/oder nebeneinander in einem gemeinsamen Chip-Gehäuse ("Package") anzuordnen, wobei die Mikrochips innerhalb des Chip-Gehäuses untereinander und/oder mit den Kontaktstellen des Chip-Gehäuses bzw. der elektrischen Schaltung über sogenannte Bonddrähte - oder durch eine sonstige bekannte Verbindungstechnik - verbunden sind.

Schließlich kann die elektrische Schaltung auch als "System-in-Package" ausgebildet sein, wobei einer oder mehrere Mikrochips zusammen mit wenigstens einem weiteren elektrischen Bauteil (z. B. zusammen mit Koppelkondensatoren) innerhalb eines gemeinsamen Chip-Gehäuses angeordnet und durch Bonddrähte (oder auf sonstige Weise) miteinander und/oder mit den Kontaktstellen der elektrischen Schaltung verbunden sind.

Es kann auch ein sogenanntes "System-on-Chip" oder ein herkömmlicher Mikrochip bzw. eine einzelne anwendungsspezifische integrierte Schaltung in einem Chip-Gehäuse mit an dem Chip-Gehäuse angeordneten Kontaktstellen vorgesehen sein, um die elektrische Schaltung zu realisieren.

Zur Vereinfachung wird die Erfindung nachfolgend im Wesentlichen durch Verwenden einer Leiterplatte als elektrische Schaltung beschrieben. Dies ist aber nicht einschränkend zu verstehen.

Vorzugsweise kann die elektrische Schaltung, insbesondere eine Multilagenleiterplatte, eine Metallisierung an wenigstens einer Oberfläche, vorzugsweise an allen nach außen gewandten Oberflächen aufweisen.

Erfindungsgemäß ist vorgesehen, dass die eingangsseitige Schnittstelle und die ausgangsseitige Schnittstelle der elektrischen Schaltung jeweils eine Kontaktfläche ausbilden, die orthogonal zu der Längsachse des Steckverbinders verlaufen bzw. angeordnet sind.

Bei der Längsachse des Steckverbinders handelt es sich vorzugsweise auch um die Steckrichtung des Steckverbinders zur Verbindung mit einem zweiten Steckverbinder. Die Längsachse kann ferner entlang einer Zuführachse der elektrischen Leitung verlaufen. Die Zuführung der elektrischen Leitung kann allerdings auch in einem beliebigen Winkel, insbesondere rechtwinklig, zu der Längsachse erfolgen.

Dadurch, dass die Kontaktflächen der beiden Schnittstellen orthogonal zu der Längsachse des Steckverbinders verlaufen, können die Kontaktflächen besonders einfach mit dem wenigstens einen Signalleiter der wenigstens einen elektrischen Leitung und wenigstens einem Steckverbinder-Innenleiter des Steckverbinders verbunden werden. Die elektrische Verbindung kann in diesem Fall auch eine besonders hohe Übertragungsqualität bereitstellen, was insbesondere für die Hochfrequenztechnik von Vorteil sein kann.

In einer Weiterbildung kann außerdem vorgesehen sein, dass die Kontaktstellen der elektrischen Schaltung als Flachkontakte und/oder Schleifkontakte und/oder Lötflächen (auch "Pads" genannt) und/oder Federkontakte (z. B. Pogo-Pins) und/oder Steckkontakte (männlich oder weiblich) ausgebildet sind.

In einer Weiterbildung kann schließlich auch vorgesehen sein, dass die Kontaktstellen des Steckverbinders als Flachkontakte und/oder Schleifkontakte und/oder Lötflächen und/oder Federkontakte (z. B. Pogo-Pins) und/oder Steckkontakte (männlich oder weiblich) ausgebildet sind.

Die Kontaktierungsmöglichkeiten zwischen dem Steckverbinder und der elektrischen Schaltung können beliebig sein, beispielsweise können auch SMD-Crimp-Kontakte, einfache Lötkontakte, die in entsprechende Lötstellen einer Leiterplatte bzw. Leiterplattenlage eingesetzt werden können, und/oder sogenannte "Pressfit"-Kontakte vorgesehen sein.

Erfindungsgemäß ist die elektrische Schaltung innerhalb des Steckverbinders fest verbaut bzw. nach der Montage unzugänglich ausgebildet und über ihre Kontaktstellen dauerhaft mit den Kontakten verbunden. Für viele Anwendungen dürfte dies von Vorteil sein.

In einer beispielhafte Ausführungsform, die nicht Teil der Erfindung ist, kann allerdings vorgesehen sein, dass der Steckverbinder eine Aufnahme für die elektrische Schaltung und ein Verschlusselement zum Verschließen einer Zugangsöffnung der Aufnahme aufweist.

Die Aufnahme kann dabei vorzugsweise derart angeordnet sein, dass diese den wenigstens einen eingangsseitigen Kontakt und den wenigstens einen ausgangsseitigen Kontakt räumlich voneinander trennt bzw. sich zwischen dem wenigstens einen eingangsseitigen Kontakt und dem wenigstens einen ausgangsseitigen Kontakt befindet.

Diese Variante ermöglicht es, den Steckverbinder derart auszugestalten, dass der wenigstens eine eingangsseitige Kontakt und der wenigstens eine ausgangsseitige Kontakt des elektrischen Steckverbinders erst dann miteinander kontaktieren, wenn die elektrische Schaltung in die Aufnahme eingesetzt ist.

In einer Ausführungsform die nicht Teil der Erfindung ist, kann die elektrische Schaltung derart zwischen den wenigstens einen eingangsseitigen Kontakt und den wenigstens einen ausgangsseitigen Kontakt eingeschoben werden, dass eine Kontaktstelle bzw. Kontaktstellen einer eingangsseitigen Kontaktfläche der elektrischen Schaltung den wenigstens einen eingangsseitigen Kontakt kontaktiert bzw. kontaktieren und eine Kontaktstelle bzw. Kontaktstellen einer ausgangsseitigen Kontaktfläche der elektrischen Schaltung (die vorzugsweise parallel zu der ersten Fläche verläuft und entgegengesetzt ausgerichtet ist) den wenigstens einen ausgangsseitigen Kontakt kontaktiert bzw. kontaktieren. Somit könnte sogar ein Endabnehmer über die zu verbauende Funktionalität entscheiden oder in einfacher Weise eine Änderung der Funktionalität, beispielsweise eine Funktionserweiterung, vornehmen.

Für die meisten Anwendungen dürfte es von Vorteil sein, wenn die elektrische Schaltung, die in die Aufnahme einsetzbar ist, nur einmalig vom Hersteller eingesetzt und dadurch die Funktionalität des Steckverbinders bzw. des mit diesem verbundenen Kabels festgelegt wird.

Der beschriebene Steckverbinder kann insbesondere im Automobilbereich vorteilhaft eingesetzt werden. Dabei können Komponenten schnell und kostengünstig modifiziert werden, ohne dass ein Eingriff in die angrenzende Elektronik notwendig ist oder ein Austausch eines gesamten Kabels, einer Platine und/oder eines Geräts, z. B. eines Steuergeräts, erforderlich wäre.

Der erfindungsgemäße Steckverbinder kann auch in der Art eines Adapters bzw. Adaptersteckers verwendet werden.

Es kann auch vorgesehen sein, dass die elektrische Schaltung als Freischaltmodul für erweiterte Funktionen, die beispielsweise von einem Endabnehmer käuflich erworben werden können, einsetzbar ist. Der Steckverbinder kann somit zur Ausbildung eines Zugangsberechtigungssystems verwendbar sein.

In einer Ausgestaltung der Erfindung kann vorgesehen sein, dass die elektrische Schaltung, wenn diese in die Aufnahme eingesetzt ist, zwischen dem wenigstens einen eingangsseitigen Kontakt und dem wenigstens einen ausgangsseitigen Kontakt positioniert ist. Die Kontakte und/oder Kontaktstellen können dabei (jeweils) mit derselben Kontaktart oder mit verschiedenen Kontaktarten realisiert sein. Es sind beliebige Kombinationen möglich.

Insbesondere wenn die elektrische Schaltung in die Aufnahme eingeschoben werden soll, haben sich die vorstehend genannten Ausführungen der Kontaktstellen (Flachkontakte, Schleifkontakte, Lötflächen, Federkontakte und/oder Steckkontakte etc.) als vorteilhaft herausgestellt. Selbstverständlich sind auch weitere Kontaktierungsmöglichkeiten möglich, beispielsweise Ausführungen mit Kontaktschwertern und entsprechenden Aufnahmen für die Kontaktschwerter, und dergleichen.

Es kann vorgesehen sein, dass selbst in dem Fall, in dem die elektrische Schaltung nicht in die Aufnahme eingesetzt ist, der wenigstens eine eingangsseitige Kontakt und der wenigstens eine ausgangsseitige Kontakt kontaktieren. Der Steckverbinder wäre somit selbst in diesem Zustand zumindest als Basisausführung verwendbar.

In einer Ausgestaltung kann ferner vorgesehen sein, dass bei Ausbildung von Kontakten des Steckverbinders als Federkontakte die entspannte Länge der Federn und/oder die Abstände zwischen den Kontakten derart gewählt ist bzw. sind, dass wenigstens ein eingangsseitiger Kontakt und wenigstens ein ausgangsseitiger Kontakt auch dann kontaktieren, wenn die elektrische Schaltung nicht in die Aufnahme eingesetzt ist.

Für diesen Fall bietet es sich an, das aus einem eingangsseitigen Kontakt und einem ausgangsseitigen Kontakt zusammengesetzte Kontaktpaar in einer Linie gegenüberliegend anzuordnen.

Es kann auch vorgesehen sein, dass ohne eine eingesetzte elektrische Schaltung kein Kontakt besteht.

Dies kann, auch bei einem Ausbilden der Kontakte als Federkontakte, beispielsweise durch eine versetzte, das heißt nicht auf einer Linie liegende Anordnung der Kontakte eines Kontaktpaars, realisiert werden.

Es kann vorgesehen sein, dass bei Verwendung eines mehrpoligen Steckverbinders einige Kontakte bereits bei einer nicht eingesetzten elektrischen Schaltung kontaktieren und andere Kontakte hingegen ausschließlich in einem eingesetzten Zustand der elektrischen Schaltung kontaktieren.

Anwendungsspezifisch kann es erforderlich sein, zusätzliche elektrische Komponenten, beispielsweise zur Signalaufbereitung, über die elektrische Schaltung in den Steckverbinder zu integrieren.

Beispielsweise kann die Übertragungstechnik an den Übertragungskanal optimal anpassbar sein. Die Signalintegrität kann dann z. B. auf langen Leitungen erhalten bleiben, wobei insbesondere eine Anpassung der elektrischen Schaltung an die Kanallänge und/oder den Kanaltyp, beispielsweise die Kabellänge und den Kabeltyp, vorgesehen sein kann.

Alternativ oder zusätzlich kann die elektrische Schaltung auch eine Umverdrahtung des Steckverbinders ermöglichen.

In einer Weiterbildung kann vorgesehen sein, dass das Verschlusselement zumindest teilweise aus einem elektrisch leitfähigen Material ausgebildet ist und das Verschlusselement, wenn dieses die Zugangsöffnung der Aufnahme verschließt, Mittel zur Abschirmung des Steckverbinders elektrisch kontaktiert.

Eine direkte oder indirekte elektrische Verbindung des Verschlusselements mit Mitteln zur Abschirmung des Steckverbinders vorzugsweise mit einem Masseleiter der wenigstens einen elektrischen Leitung bzw. mit einem Außenleiter des wenigstens einen Kabels kann in vorteilhafter Weise die Abschirmung des Steckverbinders und der elektrischen Schaltung bzw. der Leiterplatte sowie gegebenenfalls weiterer Komponenten innerhalb des Steckverbinders verbessern. Die elektromagnetische Verträglichkeit des Steckverbinders kann somit erhöht sein. Dabei kann eine möglichst großflächige bzw. vollständige und somit auch niederohmige Kontaktierung von Vorteil sein.

Es kann vorgesehen sein, dass das Verschlusselement wenigstens eine Kontaktfeder aufweist, welche die Mittel zur Abschirmung des Steckverbinders elektrisch kontaktiert, wenn das Verschlusselement die Zugangsöffnung der Aufnahme verschließt.

Die Verwendung einer Kontaktfeder hat sich als besonders sichere elektrische Verbindung herausgestellt. Unabhängig von Oberflächenrauheiten, Fertigungstoleranzen und mechanischer sowie thermischer Beanspruchung des Steckverbinders während des Betriebs kann hierdurch eine definierte Kontaktmöglichkeit gewährleistet sein. Durch die Verwendung der Kontaktfeder kann ein großer Toleranzbereich ausgeglichen werden und ein "Loch" in der Abschirmung des Steckverbinders zu jeder Zeit vermieden werden.

Es kann insbesondere vorgesehen sein, dass das Verschlusselement aus Kunststoff mit einem elektrisch leitfähigen Aufsatz oder (vorzugsweise vollständig) aus Metall ausgebildet ist.

Unter einem leitfähigen Aufsatz ist insbesondere ein Blech bzw. eine Konstruktion zu verstehen, die an der der Innenseite des Steckverbinders zugewandten Seite des Verschlusselements angebracht, beispielsweise verclipst oder verklebt, werden kann. Der leitfähige Aufsatz kann dabei vorzugsweise einteilig mit einer Kontaktfeder ausgebildet sein. Es kann auch vorgesehen sein, dass eine Kontaktfeder elektrisch leitfähig mit dem leitfähigen Aufsatz oder mit dem Metall des Verschlusselements verbunden ist. Die Kontaktfeder kann vorzugsweise eine elektrisch leitfähige Verbindung zwischen dem Mittel zur Abschirmung des Steckverbinders und dem Verschlusselement bzw. dem Aufsatz herstellen, wenn das Verschlusselement in die Zugangsöffnung eingesetzt ist.

In einer Ausgestaltung der Erfindung kann vorgesehen sein, dass das Verschlusselement eine Dichtung zum Abdichten der Zugangsöffnung aufweist.

Mit einer Dichtung ist insbesondere eine mechanische Dichtung gegen Verschmutzung und/oder zum Schutz vor dem Eindringen von Flüssigkeiten gemeint. Dabei kann es sich um ein gummiartiges oder schaumstoffartiges Material oder dergleichen handeln.

In einer Ausgestaltung kann auch vorgesehen sein, dass das Verschlusselement in dem Gehäuse des Steckverbinders und/oder in dem Mittel zur Abschirmung des Steckverbinders und/oder der Aufnahme kraftschlüssig und/oder stoffschlüssig und/oder formschlüssig fixierbar ist, vorzugsweise verklemmbar und/oder verschraubbar und/oder verklebbar und/oder verlötbar ist.

Je nach Anwendung, Komplexität und Platzbedarf kann die Verwendung eines einfachen Verschlusselements, beispielsweise in Form eines Blechs, von Vorteil sein.

Es kann auch vorgesehen sein, dass die elektrische Schaltung, insbesondere eine Leiterplatte, mit dem Verschlusselement einteilig ausgebildet ist. Es kann somit vorgesehen sein, dass nach dem Einsetzen der elektrischen Schaltung bzw. Leiterplatte die elektrische Schaltung bzw. die Leiterplatte selbst die Zugangsöffnung der Aufnahme verschließt.

Weiter kann vorgesehen sein, dass die elektrische Schaltung eine Schaltungsabschirmung aufweist, und dass an dem Mittel zur Abschirmung des Steckverbinders und/oder an dem Masseleiter der wenigstens einen elektrischen Leitung und/oder an dem Verschlusselement und/oder an der elektrischen Schaltung wenigstens ein Kontaktelement vorgesehen ist bzw. sind, um die Schaltungsabschirmung mit dem Masseleiter der wenigstens einen elektrischen Leitung elektrisch zu kontaktieren, wenn die elektrische Schaltung in die Aufnahme eingesetzt ist.

Gegebenenfalls kann auch vorgesehen sein, die Schaltungsabschirmung mit wenigstens einem Signalleiter der wenigstens einen elektrischen Leitung elektrisch zu verbinden, insbesondere wenn ein Signalleiter ein definiertes Potential, beispielsweise ein Massepotential, führt, das geeignet ist, eine ausreichend gute Abschirmung auszubilden.

Eine separate Abschirmung der elektrischen Schaltung, z. B. eine Abschirmung der Leiterplatte zusätzlich zu der Abschirmung durch die Mittel zur Abschirmung des Steckverbinders, kann von Vorteil sein, um eine noch bessere elektromagnetische Verträglichkeit des Steckverbinders zu erzielen. Selbst wenn eine elektromagnetische Undichtigkeit des Steckverbinders, der die elektrische Schaltung umgibt, bestehen sollte, beispielsweise aufgrund von Beschädigungen, so wäre dennoch die empfindliche Elektronik, z. B. die Elektronik einer Leiterplatte, abgeschirmt.

Grundsätzlich ist es zu bevorzugen, den Steckverbinder redundant durch die Mittel zur Abschirmung (gegebenenfalls inklusive der Abschirmung durch das Verschlusselement) und die Kontaktierung der Schaltungsabschirmung gegen elektromagnetische Störungen abzusichern.

Wenn die elektrische Schaltung als mehrlagige Leiterplatte bzw. als Multilagenleiterplatte ausgebildet ist, kann die mehrlagige Leiterplatte bzw. die Multilagenleiterplatte beispielsweise eine umlaufende Oberflächen- und Kantenmetallisierung aus Metall, vorzugsweise aus Kupfer zur Ausbildung der Schaltungsabschirmung aufweisen. Die umlaufende Metallisierung stellt eine besonders einfache und effektive Möglichkeit dar, die mehrlagige Leiterplatte bzw. die Multilagenleiterplatte vor elektromagnetischer Strahlung abzuschirmen. Vorgesehen ist dabei, die Kontaktstellen von der durchgängigen Metallisierung auszunehmen, damit diese mit der Schaltungsabschirmung nicht in leitfähiger Verbindung stehen.

In einer Weiterbildung der Erfindung kann auch vorgesehen sein, dass der elektrische Steckverbinder zweiteilig ausgebildet ist, wobei die elektrische Schaltung an einem ersten Teil des Steckverbinders oder einem zweiten Teil des Steckverbinders angeordnet ist und wobei der erste Teil des Steckverbinders mit dem zweiten Teil des Steckverbinders stoffschlüssig, formschlüssig und/oder kraftschlüssig verbindbar ist. Vorzugsweise werden die beiden Teile des Steckverbinders miteinander verclipst.

Das Austauschelement, um die Elektronik bzw. die Funktionalität des Steckverbinders auszuwechseln, kann somit eine elektrische Schaltung und/oder ein Teil des Steckverbinders mit einer elektrischen Schaltung sein.

Eine zweiteilige Ausbildung des Steckverbinders kann von Vorteil sein, insbesondere als Alternative zu einem Einschieben der elektrischen Schaltung, da auch in diesem Fall ein leichter Austausch der elektrischen Schaltung durch einen Austausch eines Teils, zum Beispiel des ersten Teils, des Steckverbinders erfolgen kann. Bei dem ersten Teil des Steckverbinders kann es sich um den Teil des Steckverbinders zur Verbindung mit der elektrischen Leitung oder um den Teil des Steckverbinders zur Kontaktierung mit einem zweiten Steckverbinder handeln.

Die beiden Teile des Steckverbinders können aufeinander und/oder ineinander schiebbar und/oder steckbar sein.

In einer Weiterbildung der Erfindung kann auch vorgesehen sein, dass die elektrische Schaltung derart an dem ersten Teil oder dem zweiten Teil des Steckverbinders angeordnet ist, dass die elektrische Schaltung zwischen dem ersten Teil des Steckverbinders und dem zweiten Teil des Steckverbinders positioniert ist, wenn die beiden Teile des Steckverbinders miteinander verbunden sind.

Alternativ kann die elektrische Schaltung auch innerhalb eines Teils, zum Beispiel des ersten Teils, des Steckverbinders angeordnet sein derart, dass sich diese nicht an der Verbindungsstelle mit dem zweiten Teil des Steckverbinders befindet. Bevorzugt ist die elektrische Schaltung allerdings an dem ersten Teil des Steckverbinders vorne bzw. an dessen Stirnseite angeordnet, wodurch eine elektrische Kontaktierung mit dem anderen Teil des Steckverbinders besonders einfach erfolgen kann.

In einer Ausgestaltung der Erfindung kann die elektrische Schaltung auch auf die beiden Teile aufgeteilt sein. Beispielsweise kann die elektrische Schaltung zweiteilig ausgebildet sein, wobei insbesondere ein erster Teil der elektrischen Schaltung an dem ersten Teil des Steckverbinders und ein zweiter Teil der elektrischen Schaltung an dem zweiten Teil des Steckverbinders angeordnet ist. Die beiden Teile der elektrischen Schaltung können dabei gegebenenfalls derart ausgebildet und/oder angeordnet sein, dass sie sich zumindest teilweise unmittelbar kontaktieren, wenn die beiden Teile des Steckverbinders verbunden sind. Hierzu können die beiden Teile der elektrischen Schaltung insbesondere an den jeweiligen Stirnseiten der beiden Teile des Steckverbinders angeordnet sein.

In einer Weiterbildung kann vorgesehen sein, dass die eingangsseitigen Kontaktstellen der eingangsseitigen Schnittstelle einen ersten Pitch und die ausgangsseitigen Kontaktstellen der ausgangsseitigen Schnittstelle einen zweiten Pitch aufweisen.

Die Erfindung kann dann vorteilhaft dazu verwendet werden, einen herkömmlichen Auffächerbereich innerhalb eines Steckverbinders zu vermeiden und um die eingangsseitige Schnittstelle und die ausgangsseitige Schnittstelle impedanzkontrolliert zu adaptieren. Beispielsweise kann hierdurch eine enge Kabelschnittstelle bzw. ein enges Kabelinterface zu einem breiteren Steckerinterface aufgefächert werden.

Die aus dem Stand der Technik bekannten Auffächerbereiche können bekanntermaßen Störstellen im Übertragungspfad verursachen, was insbesondere für die Übertragung von hochfrequenten Signalen nachteilig ist. Durch die erfindungsgemäße elektrische Schaltung kann in einfacher Weise erreicht werden, dass die beiden Schnittstellen die gleiche Impedanz aufweisen. Hierfür kann beispielsweise eine Leiterplatte vorgesehen sein, deren Mikrostreifenleitungen und Durchkontaktierungen und gegebenenfalls weitere elektrische Komponenten das kapazitive Verhalten des Übergangs von den jeweiligen Innenleitern bzw. Signalleitern kompensieren. Es kann durch die erfindungsgemäße Schaltung somit eine reflexionsfreie Pitchänderung bereitgestellt werden.

In einer Weiterbildung der Erfindung kann außerdem vorgesehen sein, dass die eingangsseitige Schnittstelle gemäß einem ersten Steckverbinderstandard und die ausgangsseitige Schnittstelle gemäß einem zweiten Steckverbinderstandard ausgebildet ist.

Mit einem Steckverbinderstandard ist eine Grundbauform eines Steckverbinders, insbesondere einer Schnittstelle des Steckverbinders gemeint. Dabei kann es sich um normierte Formen (z. B. um eine genormte RJ-Steckverbindung) oder um Eigenentwicklungen bzw. individuelle Formen handeln.

Durch die erfindungsgemäße elektrische Schaltung kann selbst bei voneinander abweichenden Steckverbinderstandards zwischen den beiden Schnittstellen dennoch ein für die Hochfrequenztechnik optimal geeigneter Übergang bereitgestellt werden. Die Unterschiede zwischen den Schnittstellen, die sich grundsätzlich negativ auf die Signalübertragung auswirken würden, wie insbesondere unterschiedliche Leitungslängen, Mitte-zu-Mitte-Abstände (Pitch) bzw. eine relative Positionierung der Kontaktstellen oder der Kontakte, Geometrie bzw. Größe der einzelnen Kontaktstellen oder Kontakte und Materialart der einzelnen Kontaktstellen oder Kontakte, können durch eine entsprechend gewählte elektrische Schaltung elektrisch ausgeglichen bzw. angepasst werden.

In einer Weiterbildung der Erfindung kann insbesondere vorgesehen sein, dass die Übertragungsmöglichkeit eingerichtet ist, um eine reflexionsfreie Signalübertragung zwischen der wenigstens einen elektrischen Leitung und einem zweiten elektrischen Steckverbinder und/oder der wenigstens einen elektrischen Leitung und einem der beiden Teile des Steckverbinders und/oder zumindest zwischen der eingangsseitigen Schnittstelle und der ausgangsseitigen Schnittstelle bereitzustellen.

Wenn die Gestaltung und Zuführung der elektrischen Leitung und des korrespondierenden zweiten Steckverbinders bekannt sind, kann die elektrische Schaltung somit also optimal designt sein, um eine hochfrequente Signalübertragung zu gewährleisten.

In einer Variante der Erfindung kann außerdem vorgesehen sein, dass der wenigstens eine Signalleiter der wenigstens einen elektrischen Leitung mit der wenigstens einen eingangsseitigen Kontaktstelle unmittelbar verbunden ist und/oder über wenigstens eine Kontaktleitung verbunden ist.

In einer Weiterbildung der Erfindung kann vorgesehen sein, dass die elektrische Leitung als weitere Leiterplatte ausgebildet ist und der wenigstens eine Signalleiter der weiteren Leiterplatte mit der wenigstens einen eingangsseitigen Kontaktstelle über wenigstens eine Kontaktleitung verbunden ist.

Wenn der Steckverbinder also beispielsweise als Leiterplattensteckverbinder ausgebildet ist und somit eingangsseitig nicht mit einem Kabel, sondern mit einer weiteren Leiterplatte verbunden werden soll, so können entsprechende Kontaktleitungen verwendet werden, die beispielsweise auf oder in der weiteren Leiterplatte verlötbar sind. Die Kontaktleitungen können insbesondere zur Kontaktierung der Signalleiter bzw. signalführenden elektrischen Leitungen der weiteren Leiterplatte, aber auch zur Kontaktierung eines Masseleiters der weiteren Leiterplatte vorgesehen sein.

In einer Weiterbildung der Erfindung kann insbesondere vorgesehen sein, dass die Übertragungsmöglichkeit eingerichtet ist, um unterschiedliche Signallaufzeiten zwischen den Signalleitern der weiteren Leiterplatte und den eingangsseitigen Kontaktstellen der elektrischen Schaltung, insbesondere aufgrund unterschiedlicher Längen der Kontaktleitungen, aneinander anzugleichen.

In Abhängigkeit von der Anbindung der elektrischen Leitung und insbesondere bei Verwendung eines Steckverbinders, der als Leiterplattensteckverbinder in gewinkelter Ausführung ausgebildet ist, können sich unterschiedliche Signallaufzeiten bedingt durch die verschiedenen Längen der Kontaktleitungen ergeben, was insbesondere bei der Übertragung von hochfrequenten Signalen störend sein kann. Durch Verwenden einer entsprechend ausgebildeten elektrischen Schaltung, beispielsweise durch einen Ausgleich mit den bereits erwähnten Mikrostreifenleitungen einer Leiterplatte, kann dieses Problem verhältnismäßig einfach gelöst werden.

In einer Weiterbildung der Erfindung kann vorgesehen sein, dass in die elektrische Schaltung (insbesondere in die Leiterplatte) wenigstens ein elektrisches Bauteil integriert ist, wobei eine wärmeleitfähige Schicht zumindest einem der elektrischen Bauteile unmittelbar benachbart ausgebildet ist, und wobei die wärmeleitfähige Schicht ein elektrisch isolierendes Polymer-Trägermaterial, insbesondere Kunstharz und/oder Epoxidharz, aufweist und/oder ferner Aluminiumoxid und/oder Bornitrid umfasst.

Insbesondere bei Verwendung einer zweiseitigen Leiterplatte oder einer Multilagenleiterplatte mit mehr als zwei Leiterplattenlagen, d. h. vor allem bei einem sandwichartigen Aufbau, kann eine wärmeleitfähige Schicht zur Kühlung von elektrischen Bauelementen vorgesehen sein. Insbesondere kann vorgesehen sein, dass eine derartige wärmeleitfähige Schicht zwischen zwei Leiterplatten angeordnet ist. Die wärmeleitfähige Schicht kann beispielsweise schaumförmig ausgebildet sein.

Schaumstoffe sind künstlich hergestellte Stoffe mit zelliger Struktur und niedriger Dichte. Zum Schäumen eignen sich fast alle Kunststoffe. Schaumförmige wärmeleitfähige Schichten lassen sich somit besonders einfach in einer Multilagenleiterplatte, auf einer Leiterplatte und in/auf einer beliebigen elektrischen Schaltung verarbeiten und wirken sich günstig auf den Materialverbrauch des Trägermaterials aus.

Kunstharz stellt eine gute elektrische Isolation bereit und kann derart weiterverarbeitet werden, dass sich die Wärmeleitfähigkeit erhöht. Darüber hinaus ist Kunstharz ein kostengünstiger Werkstoff, der mit einer geringen Anzahl an Prozessschritten auf einer elektrischen Schaltung, z. B. auf einer Leiterplatte mit elektrischen Bauelementen, aufgebracht werden kann.

Durch die Kombination von Kunstharz und Aluminiumoxid oder Bornitrid kann ein besonders positiver Kompromiss zwischen der gewünschten Eigenschaften "geringe elektrische Leitfähigkeit" und "große Wärmeleitfähigkeit" geschlossen werden. Es eignet sich auch eine Kombination, die Kunstharz und Aluminiumoxid und Bornitrid aufweist.

Eine Kombination von Epoxidharz und Aluminiumoxid oder Bornitrid eignet sich ebenfalls. Es eignet sich ebenfalls eine Kombination, die Epoxidharz und Aluminiumoxid und Bornitrid aufweist.

In der einfachsten Ausführungsform kann die elektrische Schaltung als Leiterplatte ausgebildet sein und lediglich Leiterbahnen bzw. Mikrostreifenleitungen und/oder Durchkontaktierungen aufweisen, wodurch die Leiterplatte lediglich zum Kontaktieren der eingangsseitigen Kontakte mit den ausgangsseitigen Kontakten verwendbar ist. Dabei kann, je nach Ausbildung der Leiterplatte, eine unterschiedliche Verdrahtung bzw. Belegung des Steckverbinders vorgenommen werden. Beispielsweise kann der Steckverbinder von einer Standardausführung in eine sogenannte "Crossover"-Ausführung überführt werden, indem lediglich die Leiterplatte ausgetauscht wird.

Ferner kann vorgesehen sein, eine Beeinflussung der durch den Steckverbinder übertragenen Signale durch elektrische Bauelemente vorzunehmen. Beispielsweise können Netzwerke bestehend aus Widerständen und/oder Kondensatoren und/oder Spulen aufgebaut werden, um das oder die zu übertragenden Signale speziell an die Erfordernisse des zu verwendenden Systems anzupassen.

Auch aktive elektrische Schaltungen können vorgesehen sein.

Insbesondere können aktive und/oder passive Komponenten der elektrischen Schaltung zur impedanzkontrollierten Leitungsführung vorgesehen sein.

Als elektrische Bauelemente bzw. Bauteile können auch Halbleiterbauelemente wie Transistoren, insbesondere Metall-Oxid-Halbleiter-Feldeffekttransistoren (MOSFETs) oder Bipolartransistoren verwendet werden.

In besonders vorteilhafter Weise können Verstärker und/oder Entzerrer in der elektrischen Schaltung implementiert sein.

Die Leiterplatte bzw. die elektrische Schaltung kann auch programmierbare Komponenten wie Mikroprozessoren oder programmierbare Schaltungen, wie FPGAs ("Field Programmable Gate Arrays") umfassen.

Die elektrische Schaltung kann dazu ausgebildet sein, eine Kabellänge eines verbundenen Kabels zu erkennen und die Signalstärke und Impedanz aufgrund der erkannten Kabellänge automatisch anzupassen.

Insbesondere können Spannungspegel und/oder Wellenwiderstände angeglichen werden. Es kann auch vorgesehen sein, die Frequenz eines übertragenen Signals zu verändern und/oder übertragene Signale zu linearisieren bzw. zu entstören.

Die elektrische Schaltung, insbesondere die Leiterplatte, kann eine beliebige Geometrie insbesondere der Kontaktflächen aufweisen. Vorzugsweise weist die elektrische Schaltung bzw. die Leiterplatte rechteckige oder runde Kontaktflächen auf.

Es kann vorgesehen sein, dass der Steckverbinder zur Übertragung von elektrischen Signalen nach einem USB-Standard, insbesondere zur Verwendung in einem Kraftfahrzeug, eingerichtet ist.

Dabei kann insbesondere die Verwendung mit einem USB 1.0 oder USB 1.1 oder USB 2.0 oder USB 3.0 oder einem sonstigen, auch höheren Standard vorgesehen sein.

Der Steckverbinder kann zur Übertragung von Daten und/oder von elektrischen Versorgungssignalen verwendet werden.

Es können auch mehrere elektrische Schaltungen in dem Steckverbinder vorgesehen sein.

Die Aufnahme für die elektrische Schaltung kann eine mechanische Kodierung aufweisen derart, dass nur entsprechend mechanisch kodierte elektrische Schaltungen, insbesondere Leiterplatten, einsetzbar sind und/oder derart, dass die elektrische Schaltung, also z. B. eine Leiterplatte, nur in einer Orientierung einsetzbar ist.

Der Steckverbinder kann auch mehrere Aufnahmen zur Aufnahme von elektrischen Schaltungen aufweisen.

Nachfolgend werden Ausführungsbeispiele der Erfindung anhand der Zeichnung näher beschrieben. Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
- Figur 1: ein beispielhafter, nicht Teil der Erfindung, Steckverbinder mit einer eingesetzten elektrischen Schaltung in einer Ausbildung als Leiterplatte sowie einem Verschlusselement, welches eine Zugangsöffnung zu einer Aufnahme für die Leiterplatte verschließt;
- Figur 2: den Steckverbinder der Figur 1 ohne die Leiterplatte und mit abgehobenem Verschlusselement;
- Figur 3: eine räumliche Darstellung des Verschlusselements der Figuren 1 und 2 mit einer Dichtung und einem elektrisch leitfähigen Aufsatz;
- Figur 4: ein beispielhafter, nicht Teil der Erfindung, Steckverbinder gemäß einer zweiten Ausführungsform mit einem fixierten Verschlusselement;
- Figur 5: ein beispielhafter, nicht Teil der Erfindung, Steckverbinder gemäß einer dritten Ausführungsform;
- Figur 6: ein Beispiel eines ersten Schaltungsdiagramms eines erfindungsgemäßen Steckverbinders;
- Figur 7: ein Beispiel eines zweiten Schaltungsdiagramms eines erfindungsgemäßen Steckverbinders;
- Figur 8: ein Beispiel eines dritten Schaltungsdiagramms eines erfindungsgemäßen Steckverbinders;
- Figur 9: eine beispielhafte Pitchänderung zwischen einer eingangsseitigen Schnittstelle und einer ausgangsseitigen Schnittstelle eines Steckverbinders;
- Figur 10: einen Steckverbinder in einer Ausbildung als Leiterplattensteckverbinder;
- Figur 11: einen zweiteiligen Steckverbinder; und
- Figur 12: eine Darstellung einer Leiterplatte mit einer umlaufenden Metallisierung und zwei Leiterplattenlagen.

In Figur 1 ist ein Schnitt durch einen Steckverbinder 2 dargestellt. Der Steckverbinder 2 weist eine Leiterplatte 3 auf. Der Steckverbinder 2 weist ferner eine Längsachse L auf, die entlang einer Steckrichtung, in der Figur durch einen Doppelpfeil angedeutet, verläuft.

An Stelle der Leiterplatte 3 kann grundsätzlich eine beliebige elektrische Schaltung vorgesehen sein, beispielsweise in Form eines Multi-Chip-Moduls, eines System-in-Package, eines System-on-Chip und/oder einer beliebigen integrierten Schaltung, also z. B. auch ein einzelner Mikrochip bzw. ASIC. Zur Vereinfachung wird die Erfindung im Ausführungsbeispiel anhand einer Leiterplatte 3 beschrieben, diese kann aber als "Black-Box" für eine beliebige elektrische Schaltung verstanden werden.

Der Steckverbinder 2 weist ein Gehäuse 4 auf, das im vorliegenden Ausführungsbeispiel aus einem nicht leitenden Material, z. B. aus einem Kunststoff, gebildet ist. Das Gehäuse 4 dient unter anderem der Aufnahme einer elektrischen Leitung 5, die im Ausführungsbeispiel als Kabel 5 ausgebildet ist, das über eine Halteeinrichtung 6 in dem Gehäuse 4 des Steckverbinders 2 gehalten wird. Bei dem Kabel 5 handelt es sich um ein elektrisch geschirmtes Kabel 5 mit einem Masseleiter, der als Außenleiter 7, insbesondere als Schirmgeflecht 7 ausgebildet ist, das mit einem Mittel zur Abschirmung 8 des Steckverbinders 2 elektrisch leitfähig verbunden ist. Der Außenleiter 7 führt ein definiertes elektrisches Potential, insbesondere ein Massepotential, das zur Ausbildung einer Abschirmung geeignet ist. Das Schirmgeflecht 7 ist zwischen dem Mittel zur Abschirmung 8 und dem Gehäuse 4 des Steckverbinders 2 verklemmt. Das Mittel zur Abschirmung 8 verläuft vorzugsweise vollständig um die inneren Bereiche des Steckverbinders 2 herum, um den Steckverbinder 2 vollständig elektromagnetisch abzuschirmen.

Wie aus Figur 1 ersichtlich, sind Signalleiter 10, die im Ausführungsbeispiel als Kabel-Innenleiter 10 des Kabels 5 ausgebildet sind, an ihren der Leiterplatte 3 zugewandten Enden mit eingangsseitigen Kontakten 9 elektrisch verbunden. Der Steckverbinder 2 weist ausgangsseitige Kontakte 11 auf, die mit Steckverbinder-Innenleitern 12 elektrisch verbunden sind. Im Ausführungsbeispiel sind jeweils drei Kontakte 9, 11 vorgesehen. Die Anzahl kann vorliegend beliebig sein.

Der Steckverbinder 2 weist eine Aufnahme 13 für die Leiterplatte 3 auf, die zwischen den eingangsseitigen Kontakten 9 und den ausgangsseitigen Kontakten 11 als schlitzförmige bzw. rechteckige Ausnehmung 13 ausgebildet ist. Die Aufnahme 13 weist eine Zugangsöffnung 14 auf, durch die die Leiterplatte 3 eingesetzt werden kann. Zum Verschließen der Zugangsöffnung 14 ist ein Verschlusselement 15 vorgesehen.

Die Leiterplatte 3 weist eine eingangsseitige Schnittstelle 30 mit eingangsseitigen Kontaktstellen 16 auf, um die drei Kabel-Innenleiter 10 über die eingangsseitigen Kontakte 9 anzuschließen. Die Leiterplatte 3 weist ferner eine ausgangsseitige Schnittstelle 31 mit ausgangsseitigen Kontaktstellen 16' auf, um die drei Steckverbinder-Innenleiter 12 über die ausgangsseitigen Kontakte 11 anzuschließen. Die Kontaktstellen 16, 16' sind vorliegend als Flachkontakte bzw. Lötflächen ausgebildet und kontaktieren im eingesetzten Fall der Leiterplatte 3 (wie dargestellt) die eingangsseitigen Kontakte 9 und die ausgangsseitigen Kontakte 11.

Die eingesetzte Leiterplatte 3 ist dabei zwischen den eingangsseitigen Kontakten 9 und den ausgangsseitigen Kontakten 11 positioniert. Um eine robuste und besonders sichere Kontaktierung sowie ein einfaches Ein- und Ausschieben der Leiterplatte 3 zu gewährleisten, sind die Kontakte 9, 11 des Steckverbinders 2 vorliegend als Federkontakte 9, 11 ausgeführt. Durch Verwendung der Federkontakte 9, 11 kann ein großer Toleranzbereich ausgeglichen werden und gleichzeitig ein einfaches Einschieben der Leiterplatte 3 gewährleistet sein.

Die Leiterplatte 3 ist über ihre Kontaktstellen 16, 16' auch dauerhaft, z. B. stoffschlüssig, durch Verlöten oder kraftschlüssig/formschlüssig durch Crimpen, mit den Kontakten 9, 11 verbunden.

Die Leiterplatte 3 kann Leiterbahnen, Durchkontaktierungen (hier nicht dargestellt) und elektrische Bauteile 17 bzw. elektrische Bauelemente aufweisen. Hierdurch kann eine individuelle Übertragungsmöglichkeit von den eingangsseitigen Kontakten 9 zu den ausgangsseitigen Kontakten 11 bzw. zwischen den Kontaktstellen 16, 16' gewährleistet werden. Die Übertragungsmöglichkeiten sind vielfältig. Somit können beispielsweise Signalverstärkungen, Impedanzanpassungen, Linearisierungen bis hin zu einem automatischen Abgleich bezüglich der aktuell verbauten Kabellänge und programmierbare Schaltungen vorgesehen sein. Es kann auch vorgesehen sein, dass die Leiterplatte 3 lediglich Leiterbahnen und/oder Durchkontaktierungen aufweist, was eine variable und schnell wechselbare Belegung bzw. Umverdrahtung des Steckverbinders 2 ermöglicht.

Das Gehäuse 4 des Steckverbinders 2 weist im Ausführungsbeispiel eine mechanische Kodierung auf, durch die der Steckverbinder 2, der vorliegend als Stecker ausgeführt ist, beispielsweise in eine Buchse (nicht dargestellt) eingesteckt werden kann. Bei dem Steckverbinder 2 kann es sich grundsätzlich um einen Stecker, eine Buchse, eine Kupplung oder einen Adapter handeln. Insbesondere kann der Steckverbinder 2 auch als Leiterplattensteckverbinder ausgeführt sein oder in einem Gerätegehäuse aufgenommen sein. Zur Weiterkontaktierung kann der Steckverbinder 2 in seinem vorderen Bereich Kontakthülsen 18 aufweisen, die mit den Steckverbinder-Innenleitern 12 elektrisch verbunden sind.

Das Verschlusselement 15 ist vorzugsweise im Wesentlichen aus Kunststoff bzw. aus einem nicht leitfähigen Material gebildet und weist einen elektrisch leitfähigen Aufsatz 19 in Form eines Kontaktfederaufsatzes 19 auf. Der Aufsatz 19 kontaktiert dabei das Mittel zur Abschirmung 8 des Steckverbinders 2 elektrisch und stellt somit eine geschlossene elektromagnetische Abschirmung sicher. Das Verschlusselement 15 umfasst eine Dichtung 20 zum mechanischen Abdichten der Zugangsöffnung 14.

An dem Verschlusselement 15 ist ferner ein Kontaktelement 21 vorgesehen, das in der Art einer zusätzlichen Kontaktfeder den elektrisch leitfähigen Aufsatz 19 des Verschlusselements 15 mit einer Schaltungsabschirmung, vorliegend einer Leiterplattenabschirmung 22, in Form einer metallisierten Oberfläche der Leiterplatte 3 elektrisch verbindet. Ferner ist am unteren Ende der Aufnahme 13 ein weiteres Kontaktelement 23 in ähnlicher Ausführung vorgesehen, das die Leiterplattenabschirmung 22 der Leiterplatte 3 zusätzlich kontaktiert. Grundsätzlich ist eine möglichst allseitige und großflächige elektrische Kontaktierung der Abschirmungen 8, 19, 22 von Vorteil.

Selbstverständlich kann ein oder können alle Kontaktelement(e) 21, 23 auch an der Leiterplatte 3 bzw. an der Leiterplattenabschirmung 22 vorgesehen sein.

Des Weiteren kann eine Leiterplattenabschirmung 22 auch realisiert sein, ohne dass zwingend eine elektrische Kontaktierung mit dem Aufsatz 19 über das Kontaktelement vorgesehen ist.

Die Leiterplatte 3 und insbesondere deren geschnittener Aufbau ist nur beispielhaft und stark abstrahiert dargestellt. Es kann sich bei der Leiterplatte 3 um eine einseitige Leiterplatte, um eine zweiseitige Leiterplatte oder um eine Multilagenleiterplatte 3 mit mehr als zwei Leiterplattenlagern 26 handeln. Eine Leiterplatte 3 mit zwei Leiterplattenlagen 26 ist in der später beschriebenen Figur 12 vergrößert dargestellt.

Der dargestellte Steckverbinder 2 kann in vorteilhafter Weise für eine Übertragung von elektrischen Signalen nach einem USB-Standard eingerichtet sein.

In Figur 2 ist der in Figur 1 erläuterte Steckverbinder 2 abermals dargestellt, wobei die Leiterplatte 3 entfernt wurde. Ferner ist das Verschlusselement 15 nicht in die Zugangsöffnung 14 eingesetzt. Im Ausführungsbeispiel der Figuren 1 und 2 ist vorgesehen, dass die eingangsseitigen Kontakte 9 und die ausgangsseitigen Kontakte 11 bei entfernter Leiterplatte 3 nicht elektrisch kontaktieren. Dies ist eine konstruktiv zu bevorzugende Lösung, da die Realisierung einer solchen Anordnung leicht zu handhaben ist. Es kann außerdem von Vorteil sein, durch Entfernen der Leiterplatte 3 eine sichere galvanische Trennung von Stromkreisen innerhalb des Steckverbinders 2 zu bewirken. Es kann auch als im Sinne der Erfindung verstanden werden, eine Leiterplatte 3 vorzusehen, die lediglich für eine sichere galvanische Trennung zwischen einigen oder allen Kontakten 9, 11 sorgt. Die Leiterplatte 3 würde demnach eine Übertragungsmöglichkeit bzw. eine Übertragungsfunktion von Null zwischen wenigstens einem eingangsseitigen Kontakt 9 und wenigstens einem ausgangsseitigen Kontakt 11 aufweisen. Die Leiterplatte 3 kann somit auch als Sicherungselement dienen - je nach Ausführung entweder in eingeschobenem oder entferntem Zustand.

In einer Ausführung kann auch vorgesehen sein, dass die entspannte Länge der Federn, wenn die Kontakte 9, 11 als Federn ausgebildet sind, bzw. die Abstände zwischen den Kontakten 9, 11 derart gewählt sind, dass die eingangsseitigen Kontakte 9 und die ausgangsseitigen Kontakte 11 selbst bei einer nicht eingesetzter Leiterplatte 3 miteinander kontaktieren.

In Figur 3 ist das Verschlusselement 15 der Figuren 1 und 2 vergrößert und in einer räumlichen Darstellung gezeigt. Das Verschlusselement 15 ist dabei im Wesentlichen aus einem nichtleitenden Material gebildet und umfasst die bereits beschriebene Dichtung 20. Um eine ausreichende elektromagnetische Abschirmung zu gewährleisten, ist der leitfähige Aufsatz 19 vorzugsweise aus einem Blech ausgebildet und auf das Verschlusselement 15 aufgeschoben bzw. aufgesetzt. Dabei sind seitliche Kontaktfedern 24 vorgesehen, wodurch eine sichere elektrische Kontaktierung mit dem Außenleiter 7 des Kabels 5 bzw. mit dem Mittel zur Abschirmung 8 des Steckverbinders 2 selbst dann gewährleistet werden kann, wenn es große Toleranzen auszugleichen gilt.

In dieser bevorzugten Ausführung sind die Kontaktfedern 24 vorzugsweise ringförmig umlaufend um das Verschlusselement 15 angeordnet. In einer vereinfachten Bauform kann allerdings auch eine einzelne Kontaktierung bzw. eine einzelne Kontaktfeder 24 ausreichend sein.

In Figur 4 ist eine zweite, nicht zur Erfindung gehörende Ausführungsform eines Steckverbinders 2 dargestellt.

Merkmale, die bereits in einem vorhergehenden Ausführungsbeispiel beschrieben wurden, werden nachfolgend nicht abermals im Detail erläutert. Dies gilt für alle nachfolgenden Figuren.

Das in Figur 4 gezeigte Ausführungsbeispiel unterscheidet sich von dem vorhergehenden Ausführungsbeispiel der Figuren 1 und 2 im Wesentlichen dadurch, dass das Verschlusselement 15 in einer vereinfachten Ausführung als Blechelement bzw. vollständig aus Metall gebildet ist. Das Verschlusselement 15 ist form- und kraftschlüssig durch beispielsweise eine Schraubverbindung mit dem Mittel zur Abschirmung 8 des Steckverbinders 2 verbunden. Das Verschlusselement 15 ist vorzugsweise im eingesetzten Zustand in dem Gehäuse 4 des Steckverbinders 2 zurückversetzt angeordnet. Alternativ ist auch eine koplanare Ausführung oder eine Ausführung, bei der das Verschlusselement 15 aus dem Gehäuse 4 herausragt (vgl. z. B. Figur 1), möglich.

Ein drittes Ausführungsbeispiel eines erfindungsgemäßen Steckverbinders 2 ist in Figur 5 gezeigt. Der Steckverbinder 2 ist dabei als Kupplung ausgebildet. Die Kontakthülse bzw. die Kontakthülsen 18 des vorderen Bereichs des Steckverbinders 2 ist bzw. sind in der Ausführung derart zu der Leiterplatte 3 angeordnet, dass ein korrespondierender Stecker direkt auf die ausgangsseitigen Kontaktstellen 16' der Leiterplatte 3 zu kontaktieren vermag. In diesem Fall entfällt also der ausgangsseitige Kontakt 11 bzw. entspricht der Kontakthülse 18.

Es ist auch möglich, dass die ausgangsseitigen Kontaktstellen 16' der elektrischen Schaltung bzw. der Leiterplatte 3 zur direkten Kontaktierung des zweiten Steckverbinders ausgebildet sind. Die ausgangsseitigen Kontaktstellen 16' können dann beispielsweise als Kontakthülsen 18 oder in Form einer beliebigen weiteren Kontaktart ausgebildet sein. Die ausgangsseitige Schnittstelle 31 kann also gleichzeitig die Schnittstelle des Steckverbinders 2 zur Kontaktierung mit dem zweiten Steckverbinder ausbilden.

In den Figuren 6 bis 8 sind vereinfachte Schaltungsdiagramme dargestellt, um drei beispielhafte Varianten des Steckverbinders 2 darzustellen bzw. um Beispiele für die verschiedenen Übertragungsmöglichkeiten von dem wenigstens einen eingangsseitigen Kontakt 9 zu dem wenigstens einen ausgangsseitigen Kontakt 11 aufzuzeigen. Dabei sind jeweils der eingangsseitige Teil des Steckverbinders 2 mit den Kabel-Innenleitern 10 und der ausgangsseitige Teil des Steckverbinders 2 mit den Steckverbinder-Innenleitern 12 sowie die Leiterplatte 3 dargestellt. Die elektrische Kontaktierung der Kontakte 9, 11 des Steckverbinders 2 und der Kontaktstellen 16, 16' der Leiterplatte 3 sind nur stark schematisch abgebildet.

In den Figuren 6 bis 8 sind die eingangsseitige Schnittstelle 30 und die ausgangsseitige Schnittstelle 31 identisch dargestellt. Tatsächlich unterscheiden sich die Schnittstellen 30, 31 allerdings voneinander (u. a. in der Geometrie, z. B. einem unterschiedlichen Pitch und/oder durch die verwendete Materialart).

Im Ausführungsbeispiel der Figur 6 fungiert die Leiterplatte 3 lediglich zur Weiterleitung bzw. direkten Kontaktierung der Kabel-Innenleiter 10 mit den Steckverbinder-Innenleitern 12. Die Leiterplatte 3 kann hierfür im einfachsten Fall lediglich Durchkontaktierungen aufweisen. Die Leiterplatte 3 und die Übertragungsmöglichkeit fungieren dann als sogenanntes "Dummy"-Element.

In Figur 7 ist eine der Figur 6 ähnliche Ausführung dargestellt, bei der die Leiterplatte 3 abermals lediglich der Kontaktierung zwischen den Kabel-Innenleitern 10 und den Steckverbinder-Innenleitern 12 dient, ohne eine weitere Beeinflussung der Signale vorzusehen. Allerdings handelt es sich in dieser Ausführungsform um eine "Crossover"-Verbindung, d. h. eine Querverschaltung von Signalen und somit um eine von der Figur 6 unterschiedliche Steckverbinderbelegung.

Durch einen Austausch der Leiterplatten 3 kann die Steckverbindung 2 somit funktional verändert werden.

Grundsätzlich bieten sich beliebige Entflechtungsmöglichkeiten der eingangsseitigen und ausgangsseitigen Schnittstellen ("Interfaces") 30, 31 an. Es können mit der elektrischen Schaltung bzw. Leiterplatte 3 beliebige Pinbelegungen bzw. Steckverbinderstandards adaptiert werden, wobei gleichzeitig eine Impedanzkontrolle durch entsprechende Schaltungskomponenten der elektrischen Schaltung bzw. der Leiterplatte 3 möglich ist. Beispielsweise kann von einer Übertragungsart bzw. "Verseilung" mit einem Sternvierer auf eine parallele Übertragungsart ("Parallel Pair") gewechselt werden.

Figur 8 zeigt ein weiteres Ausführungsbeispiel, bei dem eine - als "Black-Box" dargestellte - Elektronik 25 der Leiterplatte 3 eines oder mehrere oder alle Signale bei der Weitergabe von den eingangsseitigen Kontakten 9 zu den ausgangsseitigen Kontakten 11 elektrisch beeinflusst.

Die Erfindung kann auch verwendet werden, um einen Auffächerbereich innerhalb eines herkömmlichen Steckverbinders zu vermeiden bzw. zu ersetzen bzw. um eine eingangsseitige Schnittstelle 30 und eine ausgangsseitige Schnittstelle 31 impedanzkontrolliert zu adaptieren. Innerhalb eines Steckverbinders muss üblicherweise der sogenannte Pitch, d. h. ein Mitte-zu-Mitte-Abstand der Kontaktstellen 16, 16' modifiziert werden. Häufig werden dabei die Kabel-Innenleiter 10 aufgefächert, d. h. der Pitch wird erweitert, um die richtigen Größenverhältnisse für die Steckverbindung zu erreichen. In den Figuren 1, 2, 4 und 5 ist eine solche Auffächerung gut erkennbar.

Üblicherweise werden die Kabel-Innenleiter 10 so aufgefächert, dass deren Enden eine Position einnehmen derart, dass jedem Ende eines Kabel-Innenleiters 10 ein korrespondierendes Ende eines Steckverbinder-Innenleiters 12 zugeordnet ist und die einander zugeordneten Enden koaxial zueinander verlaufen.

Figur 9 zeigt ein weiteres Beispiel für eingangsseitig und ausgangsseitig unterschiedliche Schnittstellen 30, 31 mit jeweils verschiedenem Pitch. Die Leiterplatte 3, die wie dargestellt beispielsweise runde Kontaktflächen 30.1, 31.1 aufweisen kann, stellt eine Art Adapter dar, welcher eine ideal angepasste Übertragung von einer eingangsseitigen Schnittstelle 30, vorliegend einer engen Kabelschnittstelle bzw. einem engen Kabelinterface, zu einer ausgangsseitigen Schnittstelle 31, vorliegend einem breiteren Steckerinterface, ermöglicht. Die ausgangsseitige Schnittstelle 31 weist vorliegend also größere Abstände zwischen den Einzeladern bzw. Steckverbinder-Innenleitern 12 auf. Ein solcher Übergang wird in der Praxis, wie bereits erwähnt, normalerweise mit einem Auffächerbereich gelöst, der jedoch Störstellen im Übertragungspfad verursacht. Durch Verwenden einer geeigneten elektrischen Schaltung bzw. Leiterplatte 3 können beide Schnittstellen 30, 31 allerdings die gleiche Impedanz aufweisen (z. B. 90 Ohm differentiell).

Beispielsweise kann eine Leiterplatte 3 vorgesehen sein, wobei zunächst von beiden Seiten mit den jeweiligen Schnittstellen-Dimensionen direkt auf die Leiterplatte 3 kontaktiert werden kann. Ein geeignetes Design der Mikrostreifenleitungen und Durchkontaktierungen der Leiterplatte 3 kann dann das kapazitive Verhalten des Übergangs von den jeweiligen Innenleitern 10, 12 auf die Leiterplatte 3 kompensieren. Vorzugsweise wird eine reflexionsfreie Pitchänderung bereitgestellt.

Vorzugsweise bilden die Schnittstellen 30, 31 der elektrischen Schaltung bzw. der Leiterplatte 3 jeweils eine Kontaktfläche 30.1, 31.1 aus, die orthogonal zur Längsachse L des Steckverbinders 2 verläuft.

In den Figuren 9 und 10 ist die Leiterplatte 3 fest in dem Gehäuse 4 des Steckverbinders 2 verbaut bzw. dort integriert.

In Figur 10 ist der Steckverbinder 2 der Figur 9 als Leiterplattensteckverbinder dargestellt. Wie dargestellt, ist der Steckverbinder 2 eingangsseitig nicht mit einem Kabel 5, sondern mit einer weiteren Leiterplatte 32 verbunden. Dabei können mehrere elektrische Leitungen 5 bzw. Signalleiter 10 der weiteren Leiterplatte 32 mit entsprechenden Kontaktleitungen 33 kontaktiert werden. Auch eine Kontaktierung eines Masseleiters der weiteren Leiterplatte 32 kann gegebenenfalls durch wenigstens eine Kontaktleitung 33 erfolgen. Die Kontaktleitungen 33 verbinden die Signalleiter 10 mit den Kontaktstellen 16 der Leiterplatte 3 bzw. mit den eingangsseitigen Kontakten 9.

Bei dieser Konfiguration, insbesondere aufgrund der gewinkelten Ausführung, ergibt sich das Problem unterschiedlicher Signallaufzeiten durch die verschiedenen Längen der Kontaktleitungen 33, was sich vornehmlich bei der Übertragung von hochfrequenten Signalen als störend erweisen kann. Durch Verwenden einer entsprechenden elektrischen Schaltung bzw. Leiterplatte 3 kann dieses Problem verhältnismäßig einfach gelöst werden.

Durch die erfindungsgemäße Verwendung einer elektrischen Schaltung kann ein für die Hochfrequenztechnik optimal geeigneter Übergang zwischen einer eingangsseitigen Schnittstelle 30 und einer ausgangsseitigen Schnittstelle 31 bereitgestellt werden, wobei Unterschiede zwischen den Schnittstellen 30, 31, die sich negativ auf die Signalübertragung auswirken würden, wie insbesondere unterschiedliche Leitungslängen, Mitte-zu-Mitte-Abstände bzw. relative Positionierung der Kontakte, Geometrie bzw. Größe der einzelnen Kontakte und Materialart der einzelnen Kontakte, durch die entsprechend ausgebildete elektrische Schaltung elektrisch ausgeglichen bzw. angepasst werden können.

In Figur 11 ist eine Variante der Erfindung mit einem zweiteiligen Steckverbinder 2 dargestellt. Dabei ist die elektrische Schaltung bzw. Leiterplatte 3 an einem ersten Teil 2.1 des Steckverbinders 2 angeordnet, wobei der erste Teil 2.1 des Steckverbinders 2 mit einem zweiten Teil 2.2 des Steckverbinders 2 formschlüssig oder anderweitig verbindbar ist. Hierfür sind nicht näher bezeichnete Rasthaken vorgesehen, die nicht näher bezeichnete korrespondierende Aufnahmen hintergreifen können.

In dieser Variante kann die elektrische Schaltung bzw. die Leiterplatte 3 derart an dem ersten Teil 2.1 des Steckverbinders 2 angeordnet sein, dass die elektrische Schaltung bzw. Leiterplatte 3 zwischen dem ersten Teil 2.1 des Steckverbinders 2 und dem zweiten Teil 2.2 des Steckverbinders 2 positioniert ist, wenn die beiden Teile 2.1, 2.2 des Steckverbinders 2 miteinander verbunden sind.

Die elektrische Schaltung bzw. die Leiterplatte 3 kann alternativ auch an einer beliebigen Stelle des ersten Teils 2.1 positioniert sein. Es bietet sich jedoch an, die elektrisch Schaltung bzw. die Leiterplatte 3 so zu positionieren, dass diese gleichzeitig für einen Übergang zwischen den Enden der Kontakte des zweiten Teils auf die Enden der Kontakte des ersten Teils verwendet werden kann.

Grundsätzlich kann auch ein Steckverbinder 2 der vorstehend beschriebenen Ausführungsformen der Figuren 1, 2 und 4 bis 10 zweiteilig ausgebildet sein.

Figur 12 zeigt eine schematische Schnittansicht einer Leiterplatte 3 in einer optionalen Ausgestaltung als Leiterplatte 3 mit zwei Leiterplattenlagen 26, wie diese für die vorliegende Erfindung verwendet werden könnte. Es kann sich dabei um eine Multilagenleiterplatte handeln.

Die Leiterplatte 3 gemäß Figur 12 umfasst an ihren Oberflächen bzw. Seitenflächen eine vollumfängliche Metallisierung 22 aus Kupfer, die die Leiterplattenabschirmung 22 ausbildet. Die Metallisierung 22 ist um die Kontaktstellen 16, 16' ausgespart, um die Kontaktstellen 16, 16' nicht auf die Abschirmung kurzzuschließen.

Innerhalb der Metallisierung 22 sind zwei Leiterplattenlagen 26 angeordnet, welche mittels Kontaktierungen 27 verbunden und voneinander beabstandet sind. Die Leiterplattenlagen 26 der Leiterplatte 3 sind über Durchkontaktierungen 28 mit den Kontaktstellen 16, 16' verbunden. Auf den nach innen gerichteten Seiten der Leiterplattenlagen 26 sind vorzugsweise jeweils elektrische Bauteile 17 angeordnet. Die Durchkontaktierungen 28 und die Kontaktierungen 27 können auch einstückig ausgebildet sein.

Zwischen den Leiterplattenlagen 26 und die elektrischen Bauteile 17 umgebend bzw. unmittelbar benachbart, vorzugsweise angrenzend, kann eine wärmeleitfähige Schicht 29 ausgebildet sein.

Der Abstand zwischen den Leiterplattenlagen 26 kann unter anderem von Höhe und/oder Betriebsspannung der elektrischen Bauteile 17 sowie von der elektrischen Isolationsfähigkeit der wärmeleitfähigen Schicht 29 abhängig sein.

Um eine ausreichende elektrische Isolation der wärmeleitfähigen Schicht 29 zu gewährleisten, kann die wärmeleitfähige Schicht 29 Epoxidharz aufweisen. Aufgrund der geringen Wärmeleitfähigkeit von Epoxidharz kann die wärmeleitfähige Schicht 29 zudem mit Bornitrid und/oder Aluminiumoxid angereichert sein. Dementsprechend kann die erforderliche Dicke der wärmeleitfähigen Schicht 29 maßgeblich von deren Zusammensetzung abhängen.

Anstelle von Epoxidharz kann entsprechend auch Kunstharz verwendet werden. Dieses eignet sich ebenfalls in besonderem Maße.

## Patentansprüche

1. Elektrischer Steckverbinder (2) mit wenigstens einem eingangsseitigen Kontakt (9), wenigstens einem ausgangsseitigen Kontakt (11) und einer elektrischen Schaltung (3), wobei die elektrische Schaltung (3) eine eingangsseitige Schnittstelle (30) mit wenigstens einer eingangsseitigen Kontaktstelle (16) aufweist, um wenigstens einen Signalleiter (10) wenigstens einer elektrischen Leitung (5) anzuschließen, wobei der wenigstens eine Signalleiter (10) an seinem der elektrischen Schaltung zugewandten Ende mit dem wenigsten einen eingangsseitigen Kontakt (9) jeweils elektrisch verbindbar ist, und wobei die elektrische Schaltung (3) eine ausgangsseitige Schnittstelle (31) mit wenigstens einer ausgangsseitigen Kontaktstelle (16') aufweist, wobei die elektrische Schaltung (3) eine Übertragungsmöglichkeit, zumindest zur Impedanzkontrolle, von der eingangsseitigen Schnittstelle (30) zu der ausgangsseitigen Schnittstelle (31) aufweist, wobei die Ausgestaltung der eingangsseitigen Schnittstelle (30) von der Ausgestaltung der ausgangsseitigen Schnittstelle (31) abweicht, und wobei die elektrische Schaltung (3) innerhalb des elektrischen Steckverbinders (2) fest verbaut bzw. nach der Montage unzugänglich ausgebildet und über ihre Kontaktstellen (16, 16') dauerhaft mit den jeweiligen Kontakten (9, 11) verbunden ist,
wobei die eingangsseitige Schnittstelle (30) und die ausgangsseitige Schnittstelle (31) der elektrischen Schaltung (3) jeweils eine Kontaktfläche (30.1, 31.1) ausbilden, die orthogonal zu einer Längsachse (L) des Steckverbinders (2) verlaufen.

2. Elektrischer Steckverbinder (2) nach Anspruch 1,
wobei die elektrische Schaltung (3) als Leiterplatte, vorzugsweise als zweiseitige Leiterplatte oder als Multilagenleiterplatte mit mehr als zwei Leiterplattenlagen (26), als Multi-Chip-Modul, als System-in-Package, als System-on-Chip und/oder als integrierte Schaltung ausgebildet ist.

3. Elektrischer Steckverbinder (2) nach Anspruch 1 oder 2,
wobei die Kontaktstellen (16, 16') der elektrischen Schaltung (3) als Flachkontakte und/oder Schleifkontakte und/oder Lötflächen und/oder Federkontakte und/oder Steckkontakte ausgebildet sind.

4. Elektrischer Steckverbinder (2) nach einem der Ansprüche 1 bis 3,
wobei der Steckverbinder (2) zweiteilig ausgebildet ist, wobei die elektrische Schaltung (3) an einem ersten Teil (2.1) des Steckverbinders (2) oder einem zweiten Teil (2.2) des Steckverbinders (2) angeordnet ist, und wobei der erste Teil (2.1) des Steckverbinders (2) mit dem zweiten Teil (2.2) des Steckverbinders (2) stoffschlüssig, formschlüssig und/oder kraftschlüssig verbindbar ist.

5. Elektrischer Steckverbinder (2) nach Anspruch 4,
wobei die elektrische Schaltung (3) derart an dem ersten Teil (2.1) oder dem zweiten Teils (2.2) des Steckverbinders (2) angeordnet ist, dass die elektrische Schaltung (3) zwischen dem ersten Teil (2.1) des Steckverbinders (2) und dem zweiten Teil (2.2) des Steckverbinders (2) positioniert ist, wenn die beiden Teile (2.1, 2.2) des Steckverbinders (2) miteinander verbunden sind.

6. Elektrischer Steckverbinder (2) nach einem der Ansprüche 1 bis 5,
wobei der Steckverbinder (2) eine Aufnahme (13) für die elektrische Schaltung (3) und ein Verschlusselement (15) zum Verschließen einer Zugangsöffnung (14) der Aufnahme (13) aufweist.

7. Elektrischer Steckverbinder (2) nach Anspruch 6,
wobei das Verschlusselement (15) zumindest teilweise aus einem elektrisch leitfähigen Material ausgebildet ist und das Verschlusselement (15), wenn dieses die Zugangsöffnung (14) der Aufnahme (13) verschließt, Mittel zur Abschirmung (8) des Steckverbinders (2), die mit einem Masseleiter (7) der wenigstens einen elektrischen Leitung (5) elektrisch verbindbar sind, elektrisch kontaktiert.

8. Elektrischer Steckverbinder (2) nach einem der Ansprüche 1 bis 7,
wobei die eingangsseitigen Kontaktstellen (16) der eingangsseitigen Schnittstelle (30) einen ersten Pitch und die ausgangsseitigen Kontaktstellen (16') der ausgangsseitigen Schnittstelle (31) einen zweiten Pitch aufweisen.

9. Elektrischer Steckverbinder (2) nach einem der Ansprüche 1 bis 8,
wobei die eingangsseitige Schnittstelle (30) gemäß einem ersten Steckverbinderstandard und die ausgangsseitige Schnittstelle (31) gemäß einem zweiten Steckverbinderstandard ausgebildet ist.

10. Elektrischer Steckverbinder (2) nach einem der Ansprüche 1 bis 9,
wobei die elektrische Leitung (5) als Bestandteil einer weiteren Leiterplatte (32) ausgebildet ist und der wenigstens eine Signalleiter (10) der weiteren Leiterplatte (32) mit der wenigstens einen eingangsseitigen Kontaktstelle (16) über wenigstens eine Kontaktleitung (33) verbunden ist.

11. Elektrischer Steckverbinder (2) nach Anspruch 10,
wobei die Übertragungsmöglichkeit eingerichtet ist, um unterschiedliche Signallaufzeiten zwischen den Signalleitern (10) der weiteren Leiterplatte (32) und den eingangsseitigen Kontaktstellen (16) der elektrischen Schaltung (3), insbesondere aufgrund unterschiedlicher Längen der Kontaktleitungen (33), aneinander anzugleichen.

12. Elektrischer Steckverbinder (2) nach einem der Ansprüche 1 bis 11,
wobei in die elektrische Schaltung (3), wenigstens ein elektrisches Bauteil (17) integriert ist, wobei eine wärmeleitfähige Schicht (29) zumindest einem der elektrischen Bauteile (17) unmittelbar benachbart ausgebildet ist, und wobei die wärmeleitfähige Schicht (29) ein elektrisch isolierendes Polymer-Trägermaterial, insbesondere Kunstharz und/oder Epoxidharz, aufweist und/oder ferner Aluminiumoxid und/oder Bornitrid umfasst.

## Claims

1. An electrical plug-in connector (2) comprising at least one input-side contact (9), at least one output-side contact (11) and an electrical circuit (3), wherein the electrical circuit (3) has an input-side interface (30) with at least one input-side contact point (16) in order to connect at least one signal conductor (10) of at least one electrical line (5),
wherein the at least one signal conductor (10) can be electrically connected at its end facing the electrical circuit (3) to the at least one input-side contact (9), respectively, and wherein the electrical circuit (3) has an output-side interface (31) with at least one output-side contact point (16'), wherein the electrical circuit (3) has a transmission option, at least for impedance control, from the input-side interface (30) to the output-side interface (31), wherein the configuration of the input-side interface (30) differs from the configuration of the output-side interface (31), and wherein the electrical circuit (3) is permanently installed within the plug-in connector (2) and is, respectively, inaccessible after mounting and is permanently connected to the respective contacts (9, 11) via its contact points (16, 16'),
wherein
the input-side interface (30) and the output-side interface (31) of the electrical circuit (3) each form a contact area (30.1, 31.1), which contact areas run orthogonally in relation to a longitudinal axis (L) of the plug-in connector (2).

2. The electrical plug-in connector (2) as claimed in claim 1,
wherein
the electrical circuit (3) is designed as a printed circuit board, preferably as a two-sided printed circuit board or as a multilayer printed circuit board with more than two printed circuit board layers (26), as a multichip module, as a system-in-package, as a system-on-chip and/or as an integrated circuit.

3. The electrical plug-in connector (2) as claimed in claim 1 or 2,
wherein
the contact points (16, 16') of the electrical circuit (3) are designed as flat contacts and/or sliding contacts and/or solder areas and/or spring contacts and/or plug-in contacts.

4. The electrical plug-in connector (2) as claimed in one of claims 1 to 3,
wherein
the plug-in connector (2) is of two-part design, wherein the electrical circuit (3) is arranged on a first part (2.1) of the plug-in connector (2) or a second part (2.2) of the plug-in connector (2), and wherein the first part (2.1) of the plug-in connector (2) can be connected to the second part (2.2) of the plug-in connector (2) in a materially bonded, interlocking and/or force-fitting manner.

5. The electrical plug-in connector (2) as claimed in claim 4,
wherein
the electrical circuit (3) is arranged on the first part (2.1) or the second part (2.2) of the plug-in connector (2) in such a way that the electrical circuit (3) is positioned between the first part (2.1) of the plug-in connector (2) and the second part (2.2) of the plug-in connector (2) when the two parts (2.1, 2.2) of the plug-in connector (2) are connected to one another.

6. The electrical plug-in connector (2) as claimed in one of claims 1 to 5,
wherein
the plug-in connector (2) has a receptacle (13) for the electrical circuit (3) and a closure element (15) for closing an access opening (14) of the receptacle (13).

7. The electrical plug-in connector (2) as claimed in claim 6,
wherein
the closure element (15) is at least partially formed from an electrically conductive material, and the closure element (15), when it closes the access opening (14) of the receptacle (13), makes electrical contact with shielding means (8) for the plug-in connector (2), which shielding means can be electrically connected to a ground conductor (7) of the at least one electrical line (5).

8. The electrical plug-in connector (2) as claimed in one of claims 1 to 7,
wherein
the input-side contact points (16) of the input-side interface (30) have a first pitch and the output-side contact points (16') of the output-side interface (31) have a second pitch.

9. The electrical plug-in connector (2) as claimed in one of claims 1 to 8,
wherein
the input-side interface (30) is designed in line with a first plug-in connector standard and the output-side interface (31) is designed in line with a second plug-in connector standard.

10. The electrical plug-in connector (2) as claimed in one of claims 1 to 9,
wherein
the electrical line (5) is designed as a constituent part of a further printed circuit board (32) and the at least one signal conductor (10) of the further printed circuit board (32) is connected to the at least one input-side contact point (16) via at least one contact line (33).

11. The electrical plug-in connector (2) as claimed in claim 10,
wherein
the transmission option is set up in order to match different signal propagation times between the signal conductors (10) of the further printed circuit board (32) and the input-side contact points (16) of the electrical circuit (3) to one another, in particular on the basis of different lengths of the contact lines (33).

12. The electrical plug-in connector (2) as claimed in one of claims 1 to 11,
wherein
at least one electrical component (17) is integrated into the electrical circuit (3), wherein a thermally conductive layer (29) is formed immediately adjacent to at least one of the electrical components (17), and wherein the thermally conductive layer (29) has an electrically insulating polymer carrier material, in particular synthetic resin and/or epoxy resin, and/or further comprises aluminum oxide and/or boron nitride.

## Revendications

1. Connecteur électrique (2) comprenant au moins un contact côté entrée (9), au moins un contact côté sortie (11) et un circuit électrique (3), le circuit électrique (3) présentant une interface côté entrée (30) avec au moins un point de contact côté entrée (16), afin de raccorder au moins un conducteur de signal (10) d'au moins une ligne électrique (5), le ou les conducteurs de signal (10) pouvant être reliés électriquement, à leur extrémité tournée vers le circuit électrique, au moins à un contact côté entrée (9) respectivement, et le circuit électrique (3) présentant une interface côté sortie (31) avec au moins un point de contact côté sortie (16'), le circuit électrique (3) présentant une possibilité de transmission, au moins pour le contrôle d'impédance, de l'interface côté entrée (30) à l'interface côté sortie (31), la configuration de l'interface côté entrée (30) différant de la configuration de l'interface côté sortie (31), et le circuit électrique (3) étant monté de manière fixe à l'intérieur du connecteur électrique (2) ou étant formé de manière inaccessible après le montage et étant relié de façon permanente à ses points de contact (16, 16') respectifs avec les contacts (9, 11) correspondants, **caractérisé en ce que** l'interface côté entrée (30) et l'interface côté sortie (31) du circuit électrique (3) forment chacune une surface de contact (30.1, 31.1) qui s'étend orthogonalement à un axe longitudinal (L) du connecteur (2).

2. Connecteur électrique (2) selon la revendication 1, **caractérisé en ce que** le circuit électrique (3) est formé en tant que carte de circuits imprimés, de préférence en tant que carte de circuits imprimés double face ou en tant que carte de circuits imprimés multicouche avec plus de deux couches de carte de circuits imprimés (26), en tant que module multi-puces, en tant que système en boîtier, en tant que système sur puce et/ou en tant que circuit intégré.

3. Connecteur électrique (2) selon la revendication 1 ou 2, **caractérisé en ce que** les points de contact (16, 16') du circuit électrique (3) sont formés en tant que contacts plats et/ou contacts glissants et/ou pastilles de soudure et/ou contacts à ressort et/ou contacts enfichables.

4. Connecteur électrique (2) selon l'une des revendications 1 à 3, **caractérisé en ce que** le connecteur (2) est formé en deux parties, le circuit électrique (3) étant disposé sur une première partie (2.1) du connecteur (2) ou sur une seconde partie (2.2) du connecteur (2), et la première partie (2.1) du connecteur (2) pouvant être reliée à la seconde partie (2.2) du connecteur (2) par liaison de matière, par liaison de forme et/ou par liaison de force.

5. Connecteur électrique (2) selon la revendication 4, **caractérisé en ce que** le circuit électrique (3) est disposé sur la première partie (2.1) ou la seconde partie (2.2) du connecteur (2) de telle sorte que le circuit électrique (3) est positionné entre la première partie (2.1) du connecteur (2) et la seconde partie (2.2) du connecteur (2), lorsque les deux parties (2.1, 2.2) du connecteur (2) sont reliées entre elles.

6. Connecteur électrique (2) selon l'une des revendications 1 à 5, **caractérisé en ce que** le connecteur (2) comprend un logement (13) pour le circuit électrique (3) et un élément de fermeture (15) pour fermer une ouverture d'accès (14) du logement (13).

7. Connecteur électrique (2) selon la revendication 6, **caractérisé en ce que** l'élément de fermeture (15) est formé au moins partiellement à partir d'un matériau électriquement conducteur et l'élément de fermeture (15), lorsqu'il ferme l'ouverture d'accès (14) du logement (13), contacte électriquement des moyens de blindage (8) du connecteur (2), lesquels peuvent être reliés électriquement à un conducteur de masse (7) de la ou des lignes électriques (5).

8. Connecteur électrique (2) selon l'une des revendications 1 à 7, **caractérisé en ce que** les points de contact côté entrée (16) de l'interface côté entrée (30) présentent un premier pas et les points de contact côté sortie (16') de l'interface côté sortie (31) présentent un second pas.

9. Connecteur électrique (2) selon l'une des revendications 1 à 8, **caractérisé en ce que** l'interface côté entrée (30) est formée selon une première norme de connecteur et l'interface côté sortie (31) est formée selon une seconde norme de connecteur.

10. Connecteur électrique (2) selon l'une des revendications 1 à 9, **caractérisé en ce que** la ligne électrique (5) est formée en tant que composant d'une autre carte de circuits imprimés (32) et le ou les conducteurs de signal (10) de l'autre carte de circuits imprimés (32) sont reliés à au moins un point de contact côté entrée (16) par au moins une ligne de contact (33).

11. Connecteur électrique (2) selon la revendication 10, **caractérisé en ce que** la possibilité de transmission est agencée pour ajuster différentes durées de propagation de signal entre les conducteurs de signal (10) de l'autre carte de circuits imprimés (32) et les points de contact côté entrée (16) du circuit électrique (3), en particulier en raison de différentes longueurs des lignes de contact (33).

12. Connecteur électrique (2) selon l'une des revendications 1 à 11, **caractérisé en ce que** au moins un composant électrique (17) est intégré dans le circuit électrique (3), une couche thermoconductrice (29) étant formée immédiatement adjacente à au moins un des composants électriques (17), et la couche thermoconductrice (29) présentant un matériau support polymère électriquement isolant, en particulier résine synthétique et/ou résine époxy, et/ou comprenant en outre de l'oxyde d'aluminium et/ou du nitrure de bore.
